# EUROPÄISCHE PATENTSCHRIFT

(11) **EP 0 375 943 B1**
(45) Veröffentlichungstag und Bekanntmachung des Hinweises auf die Patenterteilung: **16.10.1991**
(21) Anmeldenummer: 89121644.2
(22) Anmeldetag: 23.11.1989
(51) Int. Cl.: B65D 1/02, B65D 1/32

(54) **Vorratsflasche für Haushaltsflüssigkeiten**
Bottle for storing household fluids
Récipient pour fluides de ménage

(30) Priorität: 28.12.1988 DE 3844090
(43) Veröffentlichungstag der Anmeldung: 04.07.1990
(73) Patentinhaber: Joh. A. Benckiser GmbH, D-67059 Ludwigshafen (DE)
(72) Erfinder: Schick, Jürgen, D-6944 Hemsbach (DE); Reimann-Dubbers, Volker, Dr., D-6900 Heidelberg (DE)
(74) Vertreter: Grussdorf, Jürgen, Dr.

(56) Entgegenhaltungen:
- EP-A- 0 194 081
- FR-A- 1 385 639
- FR-A- 2 288 445
- FR-A- 2 398 671
- US-A- 4 256 231

## Beschreibung

Die vorliegende Erfindung betrifft eine Vorratsflasche aus Kunststoff für Haushaltsflüssigkeiten mit einem Boden, seitlichen Faltkanten, die in gefülltem Zustand stehfähig ist und kopfseitig eine verschließbare Einfüllöffnung aufweist, insbesondere als Verpackung für Waschmittellösungen und andere Haushaltschemikalien.

Haushaltsflüssigkeiten, wie Spülmittel, Waschmittel, aber auch Nahrungsmittel, wie z.B. Öl und Essig, werden in Flaschen aus Kunststoff vertrieben. Diese stellen bei der Abfallbeseitigung ein Problem dar.

Diese Flaschen sind relativ starr, d.h. sie behalten bei der Entsorgung ihr Volumen bei und verursachen somit im Haushalt, beim Abtransport, beim Recycling oder auf der Halde hohen Platzbedarf.

Für Wasch- oder Spülmittellösungen wurde daher schon vorgeschlagen, flach liegende Beutel mit einem dazu senkrecht angeschweißten verschließbaren Einfüllstutzen und mit einem gedoppelten Bodenrand an jeder Verpackungshälfte zu versehen, zwischen die sich in gefülltem Zustand ein separat eingefügter Boden legt und die Hälften auseinanderdrückt, um so ein Stehen zu ermöglichen. Diese Beutel sind wegen des senkrecht zur Seitenfläche stehenden Verschlusses schwer handhabbar bzw. schwer zu befüllen und in der Herstellung relativ kostspielig.

Aus der FR-A-1385639, die dem Oberbegriff des Anspruches 1 entspricht sind weiterhin zusammentfaltbare, in leerem Zustand formstabile Flaschen für Haushaltsflüssigkeiten bekannt geworden, die einen etwa ovalen Querschnitt mit flachen Schmalseiten aufweisen. Die Schmalseiten besitzen nach innen eingezogene Faltkanten, die mit ebenfalls nach innen eingezogenen Bodenfaltkanten zusammenwirken.

Nachteilig ist dabei, daß beim Zusammendrücken der entleerten Flaschen eine vierfache Materialstärke und ebenso dadurch eine sehr starke anschließende Auffederung bewirkt wird.

Die vorliegende Erfindung hat sich daher die Aufgabe gestellt, eine Vorratsflasche für die obengenannten Zwecke zu schaffen, die stehfähig ist, von oben befüllt werden kann und nach Entleeren mühelos zu einem flachen, nahezu luftbefreiten und nur wenig auffedernden Gebilde zusammengedrückt werden kann.

Die Lösung dieser Aufgabe gelingt bei einer wie oben beschriebenen Flasche mit Hilfe der nachstehenden Konstruktionsmerkmale
a) die Flasche weist einen ellipsoiden Querschnitt mit zwei Außenflächen (1) auf, die zu bis in den Bodenbereich sich erstreckenden, als V-Nähte (14) ausgebildeten, außenliegenden Faltkanten zusammenlaufen,
b) die Flasche weist als Übergang zwischen den Außenflächen (1) und dem Boden (11) waagerechte Abstellkanten (9) auf, zwischen denen ein weicher, instabiler Boden (11) angeordnet ist, der nach außen stülpbar ist, so daß die Flasche durch ihre Formgebung in ungefülltem Zustand eigenstabil, der Boden (11) jedoch flexibel ist,
c) sie ist aus Folie durch Blasen auf Wandstärken von 10 bis 40 µ gereckt.

Zur Herstellung wird zunächst in an sich bekannter Weise ein Kunststoffschlauch extrudiert und unten geschlossen. Danach wird er von den Formhälften umfaßt und unter Druck an deren Innenwandung angelegt. Die Formhälften weisen eine den oben genannten Merkmalen entsprechende Raumform auf.

Durch die Wahl des ellipsoiden Querschnitts entsteht eine eigenstabile Flasche mit einem weichen instabilen Boden, der von der beidhälftig entsprechend umlaufenden Boden-Abstellkante nach innen absteht. Beim Befüllen hängt der Boden ebenso wie beim beheben einer gefüllten Flasche nach unten durch. Beim Abstellen auf eine (ebene) Unterlage drückt sich der ausgebeulte Boden problemlos in das elastische Flascheninnere, ggf. ist hierfür eine entsprechende Luftreserve über der Flüssigkeit zu belassen.

Nach dem Entleeren können die ellipsoiden Hälften unter Verdrängen der in der Flasche befindlichen Luft nahezu kraftlos aufeinandergelegt werden und beanspruchen beim Entsorgen im wesentlichen nur noch den Rauminhalt zweier aufeinander gelegter Folien.

Um das Zusammenlegen weiter zu erleichtern, wird vorgeschlagen, mindestens auf einer Außenfläche parallel beabstandet zu den Kanten oder dem Randbereich zwischen den beiden Außenflächen eine sich bis in den Bodenbereich erstreckende Faltsicke vorzusehen, die auch gleichzeitig die eingeklappte Außenfläche ellipsoid konkav gewölbt stabilisiert, d.h. ein ungewolltes Aufspringen verhindert, da diese mit dem vorgenannten Rand verkniet.

Der Boden soll, wie oben angedeutet, lappig weich sein. Um auch bei starrerem Material eine solche Materialeigenschaft zu gewährleisten, wird vorgeschlagen, diesen gewellt auszuführen.

Bewährt haben sich für den vorliegenden Zweck Kunststoffe, wie reißfestes Polyethylen, Polypropylen oder dergleichen für das Recycling geeignete Materialien. Diese werden mit Schlauchwandstärken zwischen 40-50 µ extrudiert und durch Blasen auf Wandstärken von etwa 10 bis 40 µ gereckt.

Besonders geeignet sind sogenannte Ko-Extrudate wobei zwei Folien aneinander anliegend extrudiert werden. Vorgezogen wird hierbei eine Kombination aus Niederdruck- und Hochdruck-Polyethylen. Es sind aber auch Verbundmaterialien, wie Polyethylen mit Polypropylen einsetzbar.

Die Stabilität der Flasche kann weiterhin durch Zusammenbringen der ellipsoiden Hälften zu einer vollen V-Naht erhöht werden. Diese kann mitgeformt sein, es ist aber auch möglich, die Hälften miteinander zu verschweißen.

Da das gewählte Material nicht eigenstabil genug ist, um Etiketten maschinell leicht auftragen zu können, wird vorgeschlagen, diese in bekannter Weise im In-Mold-Verfahren in der Form mit den Flaschenaußenflächen zu verbinden.

Vorzugsweise besitzt die Flasche einen Schraubverschluß, wobei das Gewindeteil am Flaschenhals im gleichen Arbeitsgang wie die Formgebung mitgeformt wird.

Es ist grundsätzlich möglich, die Flaschen mit Griffmulden zu versehen. Diese sind jedoch so zu gestalten, daß sie den Vorgang des Zusammenlegens nicht behindern.

Deswegen wird weiterhin vorgeschlagen, die Flasche oder die Griffmulden zu strukturieren, insbesondere mit einer Noppung zu versehen.

Beim Zusammenlegen der Flaschenhälften von Hand oder durch vom anderem Abfall ausgeübten Druck, stellt die Verschraubung einen Widerstand dar, der insbesondere durch benachbarten Abfall nicht überwunden werden kann. Es ist daher erforderlich, die Schraubkappe ebenso wie beim Zusammenlegen um den Luftaustritt zu ermöglichen, vor dem Wegwerfen zu entfernen.

Um das Gewinde selbst ebenfalls zusammenlegbar zu gestalten, wird vorgeschlagen, dieses mit Einschnitten zu versehen, wobei insbesondere eine Kehlnaht herzustellen ist, der zwei um z.B. 90° versetzte gerade Einschnitte zuzuordnen sind. Beim Zusammenlegen des Gewindeteils legen sich die Kehlnahthälften aufeinander, wohingegen die Einschnitte aufgeweitet werden.

Letztlich wird noch vorgeschlagen, die Außenflächen mit Knicklinien zu versehen, die als Versteifung wirken und gleichzeitig eine ansprechende Formgebung ermöglichen.

Anhand der beiliegenden Figuren wird die vorliegende Erfindung beispielhaft näher erläutert:

- Fig. 1: zeigt eine erfindungsgemäße Vorratsflasche in Seitenansicht;
- Fig. 2: zeigt eine Bodenansicht.

Fig. 1 zeigt eine Flaschenhälfte in Seitenansicht mit ihrer Außenfläche 1. Oben befindet sich der Hals als Einfüllöffnung 2 mit der Ringnut 3. Das Flaschenoberteil kann mit einer aussteifenden Rippung 4 versehen sein.

Parallel zu den außen umlaufenden Kanten 5 ist eine Sicke 6 dargestellt, die das Zusammenlegen der Flaschenhälften erleichtert und durch den Abstand zur Kante 5 eine Verknickung bewirkt, die die eingeschlagene Flaschenhälfte festhält. Zur Mittellinie hin nach innen versetzt sind Knicklinien 7 dargestellt, die die Flaschenhälften aussteifen. Am rechten Flaschenrand ist eine Griffmulde 8 dargestellt. Diese kann durch mitgeformte Noppen versehen oder ersetzt sein.

Der Boden wird durch die Abstellkanten 9 gebildet, die über die Rundung 10 oder über Ecken in die Sicken 6 auslaufen. Die Abstellkanten sind vorzugsweise durch Formgebung versteifte, insbesondere nach innen eingeknickt. An die Abstellkante 9 schließt sich die lappige Bodenfläche 11 an, die hier mit einer Wellung 12 versehen ist.

Die Flasche ist hier im angehobenen Zustand gezeigt, d.h. die Bodenfläche hängt nach unten sackförmig durch.

Fig. 2 zeigt den Flaschenboden von unten. Man erkennt die Abstellkanten 9, an die sich nach innen die Wellung 12 der Bodenfläche 11 anschließt. Längs der Linie 13 ist der vor der Formgebung extrudierte Kunststoffschlauch verschweißt. Die an die Abstellkanten anschließenden Außenflächen (Fig. 1) gehen hier in winklig zulaufende V-Nähte 14 über, die die Formstabilität erhöhen.

## Patentansprüche

1. Zusammenlegbare Vorratsflasche aus Kunststoff für Haushaltsflüssigkeiten mit einem Boden, seitlichen Faltkanten, die in gefülltem Zustand stehfähig ist und kopfseitig eine verschließbare Einfüllöffnung aufweist, **gekennzeichnet durch** die folgenden Merkmale:
a) die Flasche weist einen ellipsoiden Querschnitt mit zwei Außenflächen (1) auf, die zu bis in den Bodenbereich sich erstreckenden, als V-Nähte (14) ausgebildeten, außenliegenden Faltkanten zusammenlaufen,
b) die Flasche weist als Übergang zwischen den Außenflächen (1) und dem Boden (11) waagerechte Abstellkanten (9) auf, zwischen denen ein weicher, instabiler Boden (11) angeordnet ist, der nach außen stülpbar ist, so daß die Flasche durch ihre Formgebung in ungefülltem Zustand eigenstabil, der Boden (11) jedoch flexibel ist,
c) sie ist aus Folie durch Blasen auf Wandstärken von 10 bis 40 µ gereckt.

2. Vorratsflasche nach Anspruch 1, **dadurch gekennzeichnet,** daß mindestens eine Außenfläche (4) im Randbereich sich von der Einfüllöffnung (2) bis in die Abstellkanten (9) erstreckende Faltsicken (6) besitzt.

3. Vorratsflasche nach Anspruch 1 oder 2, **dadurch gekennzeichnet,** daß der Boden gewellt (12) ist.

4. Vorratsflasche nach mindestens einem der Ansprüche 1 bis 3, **dadurch gekennzeichnet**, daß sie im Koextrusionsverfahren hergestellt ist.

5. Vorratsflasche nach Anspruch 4, **dadurch gekennzeichnet**, daß sie aus koextrudiertem Niederdruck- und Hochdruckpolyethylen besteht.

6. Vorratsflasche nach mindestens einem der Ansprüche 1 bis 5, **dadurch gekennzeichnet,** daß sie in an sich bekannter Weise im In-Mold-Verfahren etikettiert ist.

7. Vorratsflasche nach mindestens einem der Ansprüche 1 bis 6, **dadurch gekennzeichnet**, daß sie einen Schraubverschluß aufweist, der zum Erfassen durch entsprechende Gabeln von Abfüllanlagen am unteren Rand eine Ringnut (3) aufweist.

8. Vorratsflasche nach mindestens einem der Ansprüche 1 bis 7, **dadurch gekennzeichnet,** daß in die Formhälften Griffmulden (8) eingeformt sind oder diese eine Noppung aufweisen.

## Claims

1. Foldable storage bottle of synthetic material for household liquids with a bottom, lateral folded edges, which, in the filled condition, is standable and has a closable filling opening on the head end, characterised by the following features:
a) the bottle has an ellipsoid cross-section with two outer surfaces (1) which converge to outwardly lying folding edges extending into the bottom region and formed as V-seams (14),
b) as transition between the outer surfaces (1) and the bottom (11), the bottle has horizontal standing edges (9), between which is provided a soft, unstable bottom (11) which can be bowed inwardly so that the bottle, due to its shaping, is inherently stable in unfilled condition but the bottom (11) is flexible,
c) it is stretched from film by blowing to wall thicknesses of 10 to 40 µ.

2. Storage bottle according to claim 1, characterised in that at least one outer surface (4) possesses in the edge region fold beadings (6) extendings from the filling opening (2) into the standing edges (9).

3. Storage bottle according to claim 1 or 2, characterised in that the bottom is corrugated (12).

4. Storage bottle according to at least one of claims 1 to 3, characterised in that it is produced in the co-extrusion process.

5. Storage bottle according to claim 4, characterised in that it consists of co-extruded low pressure and high pressure polyethylene.

6. Storage bottle according to at least one of claims 1 to 5, characterised in that it is labelled in per se known manner in the in-mould process.

7. storage bottle according to at least one of claims 1 to 6, characterised in that it has a screw closure which, for engagement by corresponding prongs of filling plant, has a ring groove (3) on the lower edge.

8. Storage bottle according to at least one of claims 1 to 7, characterised in that recessed grips (8) are formed in the shaped halves or these have a knub.

## Revendications

1. Bouteille de stockage en matière synthétique pour des fluides domestiques, comportant un fond et des arêtes latérales de pliage, qui peut être écrasée, qui peut rester debout à l'état rempli et qui présente du côté de la tête un orifice de remplissage qui peut être fermé, caractérisée par les particularités suivantes:
a) la bouteille présente une section transversale ellipsoïde avec deux faces externes (1) qui convergent en des arêtes de pliage situées à l'extérieur, s'étendant jusque dans la zone de fond et réalisées sous la forme de joints en V (14),
b) la bouteille présente, comme transition entre les faces externes (1) et le fond (11), des arêtes de pose horizontales (9) entre lesquelles est agencé un fond (11) plus souple et plus instable qui peut être enfoncé vers l'extérieur de sorte que la bouteille soit stable d'elle-même, à l'état non rempli, par son façonnage cependant que le fond (11) est flexible,
c) elle est étirée en des épaisseurs de paroi de 10 à 40 µ, par soufflage, à partir de feuilles.

2. Bouteille de stockage suivant la revendication 1, caractérisée en ce qu'au moins une face externe (4) comporte dans la zone de bord des nervures de pliage (6) s'étendant depuis l'orifice de remplissage (2) jusque dans les arêtes de pose (9).

3. Bouteille de stockage suivant l'une ou l'autre des revendications 1 et 2, caractérisée en ce que le fond (12) est ondulé.

4. Bouteille de stockage suivant l'une quelconque des revendications 1 à 3, caractérisée en ce qu'elle est fabriquée dans un procédé de coextrusion.

5. Bouteille de stockage suivant la revendication 4, caractérisée en ce qu'elle est constituée en polyéthylène basse pression et en polyéthylène haute pression coextrudés.

6. Bouteille de stockage suivant l'une quelconque des revendications 1 à 5, caractérisée en ce qu'elle est étiquetée d'une manière connue en soi dans le procédé d'étiquetage dans le moule.

7. Bouteille de stockage suivant l'une quelconque des revendications 1 à 6, caractérisée en ce qu'elle présente une fermeture à visser qui présente sur le bord inférieur une rainure annulaire (3) pour la saisie par des fourches correspondantes d'installations de soutirage.

8. Bouteille de stockage suivant l'une quelconque des revendications 1 à 7, caractérisée en ce que des cavités de préhension (8) sont formées dans les demi-moules ou en ce que ces dernières présentent une structure de boutons.
